# FASCICULE DE BREVET EUROPEEN

(11) **EP 0 737 437 B1**
(45) Date de publication et mention de la délivrance du brevet: **04.07.2001**
(21) Numéro de dépôt: 96400786.8
(22) Date de dépôt: 12.04.1996
(51) Int. Cl.: A47L 9/02

(54) **Suceur d'aspirateur avec des roues arrières**
Staubsaugermundstück mit hintenliegenden Rädern
Vacuum cleaner nozzle having wheels at the rear

(30) Priorité: 13.04.1995 FR 9504451
(43) Date de publication de la demande: 16.10.1996
(73) Titulaire: MILLET Marius, 39170 Pratz (FR)
(72) Inventeur: Varin, Pierre, 60800 Crepy-en-Valois (FR)
(74) Mandataire: Dronne, Guy

(56) Documents cités:
- EP-A- 0 235 614
- EP-A- 0 353 546
- DE-A- 3 009 648
- FR-A- 2 138 573

## Description

La présente invention concerne un suceur d'aspirateur comportant un boîtier qui présente un dessus et au moins un élément de paroi arrière, une semelle disposée sous le boîtier, et deux roues arrières, susceptibles de rouler sur le sol, disposées à l'arrière du boîtier et montées sur un axe de rotation disposé selon la direction longitudinale du boîtier. Cet axe de rotation présente une partie médiane et deux portions d'extrémité, et est supporté par au moins un organe de support coopérant avec ledit élément de paroi arrière. Chaque roue arrière comprend un logement pour l'une des portions d'extrémité de l'axe.

Dans les suceurs connus de ce type (voir le document DE-A-30 09648), les deux roues sont montées libres en rotation par rapport à l'axe de rotation et comportent donc, chacune, un moyeu tournant par rapport à l'axe, et des pièces de fixation telles que des circlips, des rondelles et des vis. Le montage est donc une opération relativement compliquée et nécessite de nombreuses pièces.

Par ailleurs, on a découvert que le fait de permettre aux roues de tourner par rapport à l'axe, donc l'une par rapport à l'autre, ne constitue pas forcément un avantage. En effet, avec cette disposition, la trajectoire du suceur, lorsque l'utilisateur le pousse ou le tire, n'est pas naturellement rectiligne. Par conséquent, dans la mesure où, notamment pour de relativement grandes surfaces de sol, il est souhaitable de nettoyer en un seul passage, toute une bande de sol, l'utilisateur se trouve souvent contraint à fournir, en plus de l'effort initial de poussée ou de traction, un effort de guidage sur une trajectoire rectiligne, en évitant le débattement latéral du suceur.

La présente invention vise à remédier à ces inconvénients en proposant un suceur pour lequel, en vue d'en limiter le poids et les coûts de fabrication, le montage des roues arrières est simplifié, le nombre des pièces utilisées pour ce montage est limité et ces roues sont solidaires l'une de l'autre en rotation.

Dans ce but, l'organe de support constitue un palier de support par rapport auquel l'axe de rotation est libre en rotation. Pour chaque roue arrière, le logement est constitué par un manchon cylindrique en matière plastique dans lequel une portion d'extrémité de l'axe de rotation est susceptible d'être emmanchée à force. De plus, chaque portion d'extrémité de l'axe de rotation comporte des moyens de blocage à l'intérieur du manchon dans lequel elle est engagée.

Grâce à cette conformation, le montage des roues arrières est particulièrement simple, puisqu'il consiste à disposer l'axe de rotation dans son ou ses palier(s) et à emmancher à force les manchons des roues sur les deux portions d'extrémité de cet axe. Par ailleurs, cette disposition constitue une façon particulièrement simple de solidariser les roues en rotation. Les seules pièces nécessaires sont le ou les paliers de support de l'axe de rotation, cet axe de rotation et les deux roues munies de leurs manchons respectifs.

De préférence, l'axe de rotation est métallique, tandis que les roues, qui sont réalisées en une seule pièce, sont en matière plastique présentant une relative souplesse, de sorte que les moyens de blocage de chaque portion d'extrémité de l'axe de rotation à l'intérieur du manchon de chaque roue peuvent être simplement constitués par des moyens d'accrochage de cet axe dans la matière plastique.

Ainsi, de manière avantageuse, le blocage en rotation est assuré par des cannelures axiales, tandis que le blocage en translation est assuré par une face radiale d'accrochage.

L'invention sera bien comprise et ses avantages apparaîtront mieux à la lecture de la description détaillée qui suit, d'un mode de réalisation représenté à titre d'exemple non limitatif.

La description se réfère aux dessins annexés sur lesquels :
- la figure 1 est une vue en coupe du suceur selon l'invention dans un plan de symétrie antéro-postérieur,
- la figure 2 est une vue éclatée montrant les deux roues, l'une d'entre elles étant représentée en coupe axiale et l'autre en vue extérieure, et l'axe de rotation,
- la figure 3 est une vue de détail d'une portion d'extrémité de l'axe de rotation, et
- la figure 4 est une vue en coupe selon la ligne IV-IV de la figure 1, sur laquelle, pour simplifier, les roues sont schématisées en vue extérieure.

La figure 1 montre un suceur d'aspirateur comprenant un boîtier 10 susceptible, à l'aide d'une tubulure de raccordement 12 dirigée vers le haut et vers l'arrière, d'être raccordé à un tube d'aspiration (non représenté). Le boîtier présente un dessus 14 et au moins un élément de paroi arrière. Une semelle 18 disposée sous le boîtier comporte une ouverture d'aspiration 20, raccordée à un canal d'aspiration 22 situé à l'intérieur du boîtier, ce canal étant lui-même raccordé à la tubulure d'aspiration 12.

Dans l'exemple représenté, un organe racleur est situé en arrière de l'ouverture d'aspiration 20. De manière connue en soi, cet organe racleur pourrait être remplacé par une brosse escamotable, montée sur une platine mobile, et susceptible d'être descendue à travers des fentes marginales de la semelle pour entrer en contact avec le sol ou d'être remontée pour être escamotée.

Le suceur comporte également des roues arrières 26 et 28, seule la roue 28 étant visible sur la figure 1, susceptibles de rouler sur le sol (matérialisé par la ligne *l*1), et disposées à l'arrière du boîtier 10. Ces roues sont montées sur un axe de rotation 30 disposé selon la direction longitudinale du boîtier, c'est-à-dire perpendiculairement au plan de coupe de la figure 1.

De manière générale, on considère que la direction antéro-postérieure du suceur est celle dans laquelle, en situation normale d'utilisation, on pousse vers l'avant ou l'on tire vers l'amère le suceur, tandis que sa direction longitudinale est perpendiculaire à cette direction antéro-postérieure.

La tubulure de raccordement du suceur de la figure 1 comporte une première partie 12a coopérant avec le boîtier et montée pivotante autour d'un axe dont la position coïncide avec celle de l'axe de rotation 30 des roues, et une deuxième partie 12b emmanchée dans la première.

Ceci n'est qu'un exemple de réalisation, la tubulure de raccordement pouvant en effet être montée pivotante autour d'un axe parallèle à l'axe de rotation des roues et distant de ce dernier.

Comme on le voit mieux sur la figure 2, l'axe de rotation 30 présente une partie médiane 32 et deux portions d'extrémité, respectivement 36 et 38.

La portion d'extrémité 36 est susceptible d'être engagée à force dans un manchon cylindrique 27 de la roue 26, et la portion d'extrémité 38 est susceptible d'être emmanchée à force dans le manchon 29 de la roue 28.

La partie médiane 32 de l'axe 30 est disposée dans un palier de support, coopérant avec l'élément de paroi arrière du boîtier, par rapport auquel cet axe 30 est libre en rotation, et que l'on décrira plus précisément dans la suite en référence à la figure 4.

Chaque portion d'extrémité 36 ou 38 de l'axe de rotation comporte des moyens de blocage à l'intérieur du manchon 27 ou 29 dans lequel elle est engagée.

On décrit maintenant ces moyens de blocage en détail en référence aux figures 2 et 3. Ils comprennent une portion cannelée 40 dont les cannelures sont disposées axialement. Les sommets 41 de ces cannelures se trouvent à une distance radiale D1 du centre géométrique de l'axe 30 (situé sur l'axe de symétrie C) supérieure au rayon R1 de la périphérie interne du manchon dans lequel la portion d'extrémité considérée est engagée, avant l'insertion de cette portion d'extrémité. En d'autres termes, les sommets ou les arêtes des cannelures sont sensiblement situés sur un cercle de rayon supérieur à celui de la périphérie interne du manchon.

Les manchons étant réalisés dans une matière plastique présentant une certaine souplesse ou une certaine mollesse, les cannelures de la portion 40 rayent l'intérieur des manchons lorsque les portions d'extrémité de l'axe sont engagées dans ces manchons. Du fait de la différence, avantageusement de l'ordre de 0,2 à 0,4 mm, entre le rayon interne des manchons et la distance radiale des sommets des cannelures, les rayures ainsi pratiquées sont suffisamment profondes pour que le blocage en rotation des roues par rapport à l'axe soit effectif.

Les moyens de blocage de chaque portion d'extrémité 36 ou 38 à l'intérieur du manchon 27 ou 29 comportent également au moins une face radiale d'accrochage. Dans l'exemple représenté, deux faces radiales d'accrochage 42 et 44 sont présentes. Elles sont toutes deux constituées par une face radiale d'un épaulement, qui est tournée vers la portion médiane 32 de l'axe 30 et qui présente une arête externe sensiblement circulaire, respectivement 43 et 45, dont le rayon est sensiblement égal à la distance radiale D1 des sommets des cannelures.

Ainsi, lorsque les portions d'extrémité sont engagées à l'intérieur des manchons, ces arêtes vives s'accrochent à l'intérieur du manchon et réalisent ainsi un blocage axial des roues par rapport au manchon.

Plus précisément, la portion d'extrémité 38 de la figure 3 présente, successivement disposées dans le sens allant de l'extrémité 33 de l'axe 30 vers sa portion médiane 32, c'est-à-dire dans le sens indiqué par la flèche F, une portion cylindrique extrême 46, une première gorge annulaire 48, la portion cannelée 40, et une deuxième gorge annulaire 50.

Le rayon de la portion cylindrique extrême 46 est sensiblement égal à la distance radiale D1 des sommets des cannelures et donc supérieur au rayon R1 de la périphérie interne du manchon 29. En revanche, les rayons D2 et D3 des gorges 48 et 50 sont inférieurs ou, tout au moins, sensiblement égaux, au rayon R1. Les rayons D2 et D3 sont de préférence égaux.

La première face d'accrochage 42 est constituée par le bord annulaire de la gorge 48 le plus proche de l'extrémité 33. On peut également considérer que cette face d'accrochage est constituée par la face radiale de la portion cylindrique 46 dirigée vers la portion médiane 32 de l'axe.

De manière analogue, la deuxième face d'accrochage 44 est constituée par le bord sensiblement annulaire de la gorge 50 le plus proche de l'extrémité 33. On peut également considérer que cette face 44 est constituée par la face radiale de la portion cannelée 40 dirigée vers la partie médiane 32 de l'axe.

L'arête 43 de la première face 42 est circulaire, tandis que l'arête 45 de la face 44 peut être dentelée du fait de la présence des cannelures. L'essentiel est que le rayon courant de chacune de ces arêtes soit supérieur au rayon R1 de la périphérie interne du manchon dans lequel elles sont engagées.

De manière avantageuse, le rayon de la partie médiane de l'axe est égal à celui de la portion extrême cylindrique 46, lui-même sensiblement égal à la distance D1. A titre d'exemple, ce rayon peut être de l'ordre de 2,5 mm, tandis que les rayons D2 et D3 sont de l'ordre de 2,2 à 2,3 mm.

Le rayon R1 des périphéries internes des manchons, c'est-à-dire leur rayon avant l'insertion des portions d'extrémité, peut être de l'ordre de 2,2 à 2,3 mm.

Pour faciliter l'insertion des portions d'extrémité de l'axe dans les manchons, on peut prévoir que l'entrée de ces manchons soit légèrement plus large que leur partie courante.

De manière avantageuse, on peut également prévoir que l'extrémité de chaque portion d'extrémité de l'axe 30 présente une rampe de centrage sensiblement tronconique évasée dans le sens allant, à partir de l'extrémité considérée, vers la portion médiane 32 de l'axe. Ainsi, l'extrémité 33 de la portion d'extrémité 38 présente la rampe 47.

De manière avantageuse, pour faciliter l'insertion de chaque portion d'extrémité dans chaque manchon au-delà de la portion cannelée 40, le rebord de la gorge 50 plus éloigné de l'extrémité 33 peut également être sensiblement tronconique, évasé dans le sens allant vers la partie médiane 32 de l'axe. Les deux roues, et donc les manchons 27 et 29, sont identiques, de même que les deux portions d'extrémité de l'axe.

Sur la figure 2, la roue 28 est représentée en coupe axiale, tandis que la roue 26 est représentée en vue extérieure. Les deux roues étant identiques, on décrit seulement la roue 28. Elle comporte une paroi externe 50 sensiblement cylindrique, qui présente un premier côté 52 ouvert et un deuxième côté fermé par une paroi latérale 54. Le manchon cylindrique 29 est disposé à l'intérieur de la paroi externe 50 et présente une première extrémité 29a ouverte vers le premier côté 52 de la paroi 50, et une deuxième extrémité 29b fermée. Cette dernière est susceptible de constituer une butée pour l'extrémité 33 de l'axe de rotation lorsque la portion d'extrémité 38 est engagée dans le manchon 29.

On voit sur la figure 2 que l'extrémité 29b se trouve, à l'intérieur de la roue, à distance de l'extrémité axiale de la paroi 50 opposée au côté 52 de cette dernière. Ceci permet de réaliser des roues relativement longues sans avoir à emmancher l'axe sur toute leur longueur. En fait, le manchon cylindrique creux 29 est muni d'un prolongement de raccordement 56 qui s'étend, vers la paroi latérale 54 de la roue, au-delà de la deuxième extrémité 29b du manchon. Ce prolongement raccorde le manchon à la paroi latérale 54 et est relié à la paroi cylindrique 50 par des voiles de liaison 58. On voit que l'extrémité 57 du prolongement 56 opposé au manchon 29 est ouverte sur la paroi latérale 54.

Cette disposition permet de fabriquer la roue de façon simple, par moulage en une seule pièce. La présence du prolongement 56 et les voiles de liaison 58 permet d'assurer le maintien souhaité du manchon 29 à l'intérieur de la roue. On remarque que les voiles de liaison s'étendent sur toute la longueur du prolongement 56, qu'ils relient en fait à la partie externe 50 et à la paroi latérale 54. Ils s'étendent également sur une faible longueur du manchon 29 au-delà de son extrémité 29b.

On remarque toutefois que la majeure partie de la longueur du manchon 29 est exempte de voiles de liaison. On a vu précédemment que la portion d'extrémité 38 de l'axe est emmanché à force dans ce manchon. Le fait de prévoir qu'une portion importante de ce manchon s'étendant à partir de son extrémité libre, soit exempte de voiles de liaison permet de s'assurer que la rigidité de cette portion ne soit pas trop grande pour s'opposer à l'emmanchement à force de l'extrémité de l'axe, qui, notamment en raison des différences de rayon précédemment évoqués et de la présence des cannelures, peut déformer légèrement le manchon.

On remarque également que l'extrémité 29a du manchon, est située vers l'extérieur, légèrement au-delà du côté ouvert 52 de la paroi 50.

Cette paroi 50 de la roue 29 présente une bande annulaire de roulement 60 qui fait radialement saillie par rapport à elle et est située du premier côté de cette paroi. L'extrémité axiale libre de la bande de roulement 60 coïncide avec le côté ouvert 52 de la paroi 50, et la bande de roulement s'étend axialement vers la paroi latérale 54 sur une longueur *l* déterminée, par exemple de l'ordre de 1cm, avantageusement comprise entre 1/6ème et 1/5ème de la longueur totale L de la paroi cylindrique externe 50. Comme on le voit sur la figure 2, cette bande de roulement 60 présente une surface légèrement granuleuse. Il peut en aller de même pour la totalité de la surface extérieure de la roue.

Lorsque les deux roues sont montées, comme le montre la figure 4, les deux bandes de roulement 60 déterminent, particulièrement sur sol dur, des zones de roulement privilégiées, situées à proximité de l'axe de symétrie A qui se trouve dans le plan antéro-postérieur médian du suceur.

On a indiqué précédemment que le fait que les deux roues soient solidaires en rotation permettait de conférer au suceur une trajectoire naturellement rectiligne. Bien que ce soit la trajectoire la plus couramment utilisée, l'utilisateur est parfois conduit à rechercher une trajectoire courbe, par exemple pour contourner certains obstacles. Si les roues portaient toujours sur toute leur longueur, il serait nécessaire, pour obtenir une telle trajectoire, de soulever complètement l'une des roues en faisant tourner le suceur autour de l'axe A. Dans la mesure où les deux bandes de roulement sont proches de cet axe, il est beaucoup plus facile de faire tourner le suceur en n'imprimant qu'un léger mouvement. La surface granuleuse des bandes de roulement permet d'augmenter l'adhérence des roues notamment sur sol dur et d'éviter qu'elles ne patinent.

Notons que sur tapis ou moquettes, la bande de roulement peut constituer une zone d'appui principal, mais les roues peuvent porter sur toute leur longueur.

On a vu précédemment que les manchons étaient avantageusement réalisés dans une matière plastique relativement souple ou molle. En fait, les roues sont réalisées d'une seule pièce dans la même matière plastique. Ainsi, la paroi externe 50 de chaque roue peut être légèrement déformable élastiquement dans le sens radial. Elle peut donc légèrement s'écraser au contact du sol, ce qui présente l'avantage d'augmenter la surface d'adhérence.

En référence aux figures 1 et 4, on décrit maintenant plus précisément les moyens formant palier de support pour l'axe de rotation 30.

L'élément de paroi arrière 16 du suceur comporte une ouverture centrale qui présente deux bords latéraux 64 et 66, perpendiculaires à la direction longitudinale du suceur. En fait, vue de l'arrière du suceur, l'ouverture 62 est globalement rectangulaire et comporte, outre les deux bords latéraux 64 et 66, un bord supérieur 62a et un bord inférieur 62b sensiblement horizontaux.

Les bords latéraux 64 et 66 sont munis, chacun d'un orifice circulaire, respectivement 65 et 67, dont le diamètre est sensiblement égal au diamètre courant de l'axe 30, c'est-à-dire au diamètre de la partie médiane 32 de cet axe. Les deux orifices 65 et 67 sont alignés sur un axe X parallèle à la direction longitudinale du suceur, qui correspond à la ligne C de la figure 3.

La tubulure d'aspiration 12, ou tout au moins la première partie 12a de cette tubulure, présente une extrémité avant 70 susceptible d'être engagée dans l'ouverture centrale 62. Cette extrémité avant est munie d'un tube longitudinal 72 dont le diamètre interne est sensiblement égal au diamètre de la partie médiane 32 de l'axe 30. Comme on le voit sur les figures, lorsque l'extrémité avant 70 est effectivement engagée dans l'ouverture centrale 62, ce tube 72 s'étend longitudinalement entre les orifices 65 et 67 des bords latéraux 64 et 66 de cette ouverture.

Lorsque les roues sont montées, l'axe 30 est donc engagé dans les orifices 65 et 67 et dans le tube 72. Ce sont donc à la fois les bords latéraux 64 et 66, ainsi que le tube 72 qui jouent le rôle du palier de support pour l'axe.

Pour que l'efficacité des roues soit assurée, il importe de faire en sorte que, quel que soit le type de sol, l'adhérence des roues sur le sol soit supérieure aux éventuelles forces de frottement qui pourraient survenir entre l'axe 30 et la paroi interne du tube 72, en prenant en compte le fait que la zone de contact entre l'axe et le tube s'étend sur une longueur relativement importante.

Pour ce faire, la surface intérieure du tube est lisse de même que la partie médiane de l'axe, tandis que, comme on l'a vu précédemment, au moins les bandes de roulement 60 sont relativement rugueuses ou granuleuses. De même, la face interne axiale des orifices 65 et 67 est lisse. Notons que l'axe peut être métallique, tandis que le tube est en plastique, et que ces deux matières n'ont pas entre elles d'affinités propres à occasionner un frottement important.

Par ailleurs, pour caler axialement les roues, il importe qu'elles se trouvent pratiquement au contact des bords latéraux 64 et 66. Dans la mesure où ces bords sont évidemment fixes, il importe toutefois d'éviter que les roues ne frottent trop contre eux, ce qui nuirait à leur rotation. C'est pour cette raison que le manchon de chaque roue s'étend légèrement vers l'extérieur au-delà du bord ouvert de la roue, de sorte que seule l'extrémité axiale du manchon est susceptible d'entrer au contact du bord latéral adjacent, cette surface de contact est suffisamment faible pour que les forces de frottement soient négligeables.

Dans le cas où l'axe de pivotement de la tubulure de raccordement ne coïncide pas avec l'axe de rotation des roues, le palier de support de ces roues peut être formé en une seule pièce avec la paroi arrière du boîtier, ou être réalisé dans une pièce fixée sur cette paroi.

## Revendications

1. Suceur d'aspirateur comportant un boîtier (10) présentant un dessus (14) et au moins un élément de paroi arrière (16), une semelle (18) disposée sous le boîtier, et deux roues arrières (26, 28), susceptibles de rouler sur le sol (*l*1), disposées à l'arrière du boîtier et montées sur un axe de rotation (30) disposé selon la direction longitudinale du boîtier, cet axe de rotation présentant une partie médiane (32) et deux portions d'extrémité (36, 38), et étant supporté par au moins un organe de support coopérant avec ledit élément de paroi arrière, chaque roue arrière (26, 28) comprenant un logement (27, 29) pour l'une des portions d'extrémité (36, 38) de l'axe,
caractérisé en ce que l'organe de support constitue un palier de support (64, 66, 72) par rapport auquel l'axe de rotation (30) est libre en rotation,
en ce que, pour chaque roue arrière (26, 28), le logement est constitué par un manchon cylindrique (27, 29) en matière plastique dans lequel une portion d'extrémité (36, 38) de l'axe de rotation est susceptible d'être emmanchée à force, et
en ce que chaque portion d'extrémité (36, 38) de l'axe de rotation (30) comporte des moyens de blocage (40, 42, 44) à l'intérieur du manchon (27, 29) dans lequel elle est engagée.

2. Suceur d'aspirateur selon la revendication 1, caractérisé en ce que chaque portion d'extrémité (36, 38) de l'axe de rotation (30) comporte une portion cannelée (40) munie de cannelures axiales dont les sommets (41) se trouvent à une distance radiale (D1) du centre géométrique (C) de l'axe de rotation (30) supérieure au rayon (R1) de la périphérie interne du manchon (27, 29) dans lequel la portion d'extrémité (36, 38) est engagée, avant l'insertion de cette dernière, et une face radiale d'accrochage (42, 44) cette dernière étant constituée par une face radiale d'un épaulement, tournée vers la portion médiane (32) de l'axe (30) et présentant une arête externe sensiblement circulaire de rayon sensiblement égal à la distance radiale (D1) des sommets (41) des cannelures.

3. Suceur d'aspirateur selon la revendication 2, caractérisé en ce que chaque portion d'extrémité (36, 38) de l'axe de rotation (30) présente, successivement disposés dans le sens allant de l'extrémité (33) vers la portion médiane (32) de l'axe, une portion cylindrique extrême (46) dont le rayon est sensiblement égal à la distance radiale (D1) des sommets (41) des cannelures, une première gorge annulaire (48) présentant une première face radiale d'accrochage (42), la portion cannelée (40), et une deuxième gorge annulaire (50) présentant une deuxième face radiale d'accrochage (44).

4. Suceur d'aspirateur selon l'une quelconque des revendications 1 à 3, caractérisé en ce que l'extrémité de chaque portion d'extrémité (36, 38) de l'axe de rotation (30) présente une rampe de centrage (47) sensiblement tronconique évasée dans le sens allant, à partir de l'extrémité (33) considérée, vers la partie médiane (32) de l'axe.

5. Suceur d'aspirateur selon l'une quelconque des revendications 1 à 4, caractérisé en ce que chaque roue arrière (26, 28) est creuse, formée en une seule pièce et comporte une paroi externe (50) sensiblement cylindrique, présentant un premier côté (52) ouvert et un deuxième côté fermé par une paroi latérale (54), le manchon cylindrique (27, 29) étant disposé axialement à l'intérieur de la paroi externe (50) et présentant une première extrémité (29a) ouverte vers le premier côté (52) de cette paroi et une deuxième extrémité fermée (29b), susceptible de coopérer en butée avec une extrémité (33) de l'axe de rotation (30).

6. Suceur d'aspirateur selon la revendication 5, caractérisé en ce que, pour chaque roue arrière (26, 28), le manchon cylindrique (29) est muni d'un prolongement de raccordement (56) s'étendant, vers la paroi latérale (54) de la roue considérée, au-delà de la deuxième extrémité (29b) du manchon, et raccordant le manchon à cette paroi latérale (54), ce prolongement de raccordement étant relié à la paroi cylindrique (50) de cette roue par des voiles de liaison (58).

7. Suceur d'aspirateur selon l'une quelconque des revendications 5 et 6, caractérisé en ce que la paroi externe (50) de chaque roue arrière (26, 28) présente une bande annulaire de roulement (60) faisant radialement saillie par rapport à cette paroi (50), située du premier côté (52) de cette dernière et présentant une surface granuleuse.

8. Suceur d'aspirateur selon l'une quelconque des revendications 5 à 7, caractérisée en ce que la paroi externe (50) de chaque roue arrière (26, 28) est légèrement déformable élastiquement dans le sens radial.

9. Suceur d'aspirateur selon l'une quelconque des revendications 1 à 8, caractérisée en ce que l'élément de paroi arrière (16) comporte une ouverture centrale (62) présentant deux bords latéraux (64, 66), perpendiculaires à la direction longitudinale du suceur et munis, chacun, d'un orifice circulaire (65, 67) de diamètre sensiblement égal au diamètre courant de l'axe de rotation des roues arrières, les deux orifices étant alignés sur un axe (X) parallèle à la direction longitudinale du suceur, et en ce qu'il comporte une tubulure d'aspiration (12) présentant une extrémité avant susceptible d'être engagée dans l'ouverture centrale, ladite extrémité avant étant munie d'un tube longitudinal (72) de diamètre interne sensiblement égal au diamètre de la partie médiane (32) de l'axe de rotation (30) des roues arrières et s'étendant, lorsque l'extrémité avant (70) de la tubulure est engagée dans l'ouverture centrale (62), entre les orifices (65, 67) des bords latéraux (64, 66) de cette ouverture.

## Patentansprüche

1. Staubsaugerdüse mit einem Gehäuse (10), das ein Oberteil (14) und mindestens ein Rückwandelement (16) aufweist, einer unter dem Gehäuse angeordneten Sohle (18), und zwei hinteren Rädern (26, 28), die über den Boden (*l*1) gerollt werden können, an der Rückseite des Gehäuses angeordnet und an einer Drehachse (30) montiert sind, die in Längsrichtung des Gehäuses verläuft, wobei diese Drehachse einen mittleren Teil (32) und zwei Endstücke (36, 38) aufweist und von mindestens einem Tragelement getragen wird, das mit dem genannten Rückwandelement zusammenwirkt, und jedes hintere Rad (26, 28) eine Aufnahme (27, 29) für eines der Endstücke (36, 38) der Achse beinhaltet,
dadurch gekennzeichnet, dass das Tragelement ein Traglager (64, 66, 72) ist, in bezug auf das die Drehachse (30) frei drehbar ist,
dass die Aufnahme an jedem hinteren Rad (26, 28) aus einer zylindrischen Muffe (27, 29) aus Kunststoff besteht, in die ein Endstück (36, 38) der Drehachse unter Kraftaufwand eingesteckt werden kann, und dass jedes Endstück (36, 38) der Drehachse (30) Arretiervorrichtungen (40, 42, 44) im Innern der Muffe (27, 29) beinhaltet, in die es eingesteckt wird.

2. Staubsaugerdüse nach Anspruch 1,
dadurch gekennzeichnet, dass jedes Endstück (36, 38) der Drehachse (30) einen gerillten Abschnitt (40) mit axial angeordneten Rillen, deren Scheitel (41) einen radialen Abstand (D1) zur geometrischen Mitte (C) der Drehachse (30) aufweisen, der größer als der Radius (R1) des inneren Umfangs der Muffe (27, 29) ist, in die das Endstück (36, 38) eingefügt wird, bevor dieses Endstück eingeschoben wird, sowie eine radiale Einhängefläche (42, 44) aufweist, die aus der radialen Fläche eines Absatzes besteht, die dem mittleren Teil (32) der Achse (30) zugewandt ist und eine im wesentlichen kreisförmige äußere Kante aufweist, deren Radius im wesentlichen dem radialen Abstand (D1) der Scheitel (41) der Rillen entspricht.

3. Staubsaugerdüse nach Anspruch 2,
dadurch gekennzeichnet, dass jedes Endstück (36, 38) der Drehachse (30) in Richtung vom Ende (33) zum mittleren Teil (32) der Achse nacheinander einen zylindrischen äußeren Teil (46), dessen Radius im wesentlichen dem radialen Abstand (D1) der Scheitel (41) der Rillen entspricht, eine erste Ringnut (48) mit einer ersten radialen Einhängefläche (42), den gerillten Teil (40), und eine zweite Ringnut (50) mit einer zweiten radialen Einhängefläche (44) aufweist.

4. Staubsaugerdüse nach einem der Ansprüche 1 bis 3,
dadurch gekennzeichnet, dass das Ende jedes Endstücks (36, 38) der Drehachse (30) eine im wesentlichen kegelstumpfförmige Zentrierrampe (47) aufweist, die ausgehend von dem betreffenden Ende (33) in Richtung des mittleren Teils (32) der Achse konisch erweitert ist.

5. Staubsaugerdüse nach einem der Ansprüche 1 bis 4,
dadurch gekennzeichnet, dass jedes hintere Rad (26, 28) hohl ist, einstückig ist und eine im wesentlichen zylindrische Außenwand (50) beinhaltet, die eine erste offene Seite (52) und eine zweite, durch eine Seitenwand (54) verschlossene Seite aufweist, wobei die zylindrische Muffe (27, 29) axial innerhalb der Außenwand (50) angeordnet ist und ein erstes Ende (29a) aufweist, das in Richtung der ersten Seite (52) dieser Wand offen ist, sowie ein zweites, geschlossenes Ende (29b), das geeignet ist, als Anschlag mit einem Ende (33) der Drehachse (30) zusammenzuwirken.

6. Staubsaugerdüse nach Anspruch 5,
dadurch gekennzeichnet, dass an jedem hinteren Rad (26, 28) die zylindrische Muffe (29) mit einer Anschlussverlängerung (56) versehen ist, die sich in Richtung der Seitenwand (54) des betreffenden Rades über das zweite Ende (29b) der Muffe hinaus erstreckt und die Muffe mit dieser Seitenwand (54) verbindet, wobei diese Anschlussverlängerung mit der zylindrischen Wand (50) dieses Rads durch Verbindungskörper (58) verbunden ist.

7. Staubsaugerdüse nach einem der Ansprüche 5 oder 6,
dadurch gekennzeichnet, dass die Außenwand (50) jedes hinteren Rades (26, 28) eine ringförmige Lauffläche (60) aufweist, die bezüglich dieser Wand (50) radial übersteht, an der ersten Seite (52) derselben angeordnet ist und eine gekörnte Oberfläche besitzt.

8. Staubsaugerdüse nach einem der Ansprüche 5 bis 7,
dadurch gekennzeichnet, dass die Außenwand (50) jedes hinteren Rades (26, 28) in radialer Richtung etwas elastisch verformbar ist.

9. Staubsaugerdüse nach einem der Ansprüche 1 bis 8,
dadurch gekennzeichnet, dass das Rückwandelement (16) eine mittlere Öffnung (62) mit zwei Seitenrändern (64, 66) aufweist, die senkrecht zur Längsrichtung der Düse verlaufen und jeweils mit einer kreisförmigen Mündung (65, 67) versehen sind, deren Durchmesser im wesentlichen dem gängigen Durchmesser der Drehachse der hinteren Räder entspricht, wobei die beiden Mündungen auf einer Achse (X) angeordnet sind, die parallel zur Längsrichtung der Düse verläuft, und dass sie einen Saugstutzen (12) mit einem vorderen Ende umfaßt, das in die mittlere Öffnung eingesteckt werden kann, wobei dieses vordere Ende mit einem Längsrohr (72) versehen ist, dessen Innendurchmesser im wesentlichen dem Durchmesser des mittleren Teils (32) der Drehachse (30) der hinteren Räder entspricht, und das, wenn das vordere Ende (70) des Stutzens in die mittlere Öffnung (62) eingesteckt ist, sich zwischen den Mündungen (65, 67) der Seitenränder (64, 66) dieser Öffnung erstreckt.

## Claims

1. Vacuum cleaner nozzle including a case (10) having a top (14) and at least one rear wall element (16), a sole piece (18) arranged under the case and two rear wheels (26, 28) which can run on the ground (1₁), arranged at the rear of the case and mounted on a rotation shaft (30) arranged in the longitudinal direction of the case, this rotation shaft having a median part (32) and two end portions (36, 38) and being supported by at least one support organ co-operating with the said rear wall element, each rear wheel (26, 28) comprising a housing (27, 29) for one of the end portions (36, 38) of the shaft,
characterised by the fact that the support organ constitutes a support bearing (64, 66, 72) relative to which the rotation shaft (30) is free to rotate,
by the fact that for each rear wheel (26, 28), the housing consists of a cylindrical sleeve (27, 29) made of plastics material in which an end portion (36, 38) of the rotation shaft can be force-fitted, and
by the fact that each end portion (36, 38) of the rotation shaft (30) includes locking means (40, 42, 44) inside the sleeve (27, 29) in which it is engaged.

2. Vacuum cleaner nozzle as described in claim 1, characterised by the fact that each end portion (36, 38) of the rotation shaft (30) includes a fluted portion (40) provided with axial fluting the peaks (41) of which are at a radial distance (D1) from the geometric centre (C) of the rotation shaft (30) greater than the radius (R1) of the internal circumference of the sleeve (27, 29) in which the end portion (36, 38) is engaged, before insertion of the latter, and a radial catching surface (42, 44), the latter consisting of a radial surface of a shoulder facing towards the median portion (32) of the shaft (30) and having a substantially circular outer ridge of radius substantially equal to the radial distance (D1) of the peaks (41) of the fluting.

3. Vacuum cleaner nozzle as described in claim 2, characterised by the fact that each end portion (36, 38) of the rotation shaft (30) has, arranged successively in the direction passing from the end (33) towards the median portion (32) of the shaft, an end cylindrical portion (46) the radius of which is substantially equal to the radial distance (D1) of the peaks (41) of the fluting, a first annular groove (48) having a first radial catching surface (42), the fluted portion (40), and a second annular groove (50) having a second radial catching surface (44).

4. Vacuum cleaner nozzle as described in any one of claims 1 to 3, characterised by the fact that the end of each end portion (36, 38) of the rotation shaft (30) has a centring incline (47) substantially in the form of a truncated cone opening out in the direction passing from the end (33) in question towards the median part (32) of the shaft.

5. Vacuum cleaner nozzle as described in any one of claims 1 to 4, characterised by the fact that each rear wheel (26, 28) is hollow, formed in one piece and includes a substantially cylindrical outer wall (50), having a first side (52) open and a second side closed by a lateral wall (54), the cylindrical sleeve (27, 29) being arranged axially within the outer wall (50) and having a first end (29a) open towards the first side (52) of this wall and a second closed end (29b), able to co-operate as a stop with an end (33) of the rotation shaft (30).

6. Vacuum cleaner nozzle as described in claim 5, characterised by the fact that, for each rear wheel (26, 28), the cylindrical sleeve (29) is provided with a connecting extension (56) extending towards the lateral wall (54) of the wheel in question, beyond the second end (29b) of the sleeve, and connecting the sleeve to this lateral wall (54), this connecting extension being joined to the cylindrical wall (50) of this wheel by joining webs (58).

7. Vacuum cleaner nozzle as described in either of claims 5 or 6, characterised by the fact that the outer wall (50) of each rear wheel (26, 28) has an annular running strip (60) projecting radially relative to this wall (50), situated on the first side (52) of the latter and having a granulated surface.

8. Vacuum cleaner nozzle as described in any one of claims 5 to 7, characterised by the fact that the outer wall (50) of each rear wheel (26, 28) is slightly elastically deformable in the radial direction.

9. Vacuum cleaner nozzle as described in any one of claims 1 to 8, characterised by the fact that the rear wall element (16) includes a central opening (62) having two lateral edges (64, 66) perpendicular to the longitudinal direction of the nozzle and each provided with a circular orifice (65, 67) substantially equal in diameter to the running diameter of the rotation shaft of the rear wheels, the two orifices being aligned along an axis (X) parallel to the longitudinal direction of the nozzle, and by the fact that it includes a suction pipe (12) having a front end able to be engaged in the central opening, the said front end being provided with a longitudinal tube (72) having an internal diameter substantially equal to the diameter of the median part (32) of the rotation shaft (30) of the rear wheels and extending, when the front end (70) of the pipe is engaged in the central opening (62), between the orifices (66, 67) of the lateral edges (64, 66) of this opening.
